# EUROPÄISCHE PATENTSCHRIFT

(11) **EP 1 364 114 B1**
(45) Veröffentlichungstag und Bekanntmachung des Hinweises auf die Patenterteilung: **21.09.2005**
(21) Anmeldenummer: 01992833.2
(22) Anmeldetag: 29.10.2001
(51) Int. Cl.: F02M 51/00

(54) **FLUIDDOSIERVORRICHTUNG MIT DROSSELSTELLE**
FLUID DOSING DEVICE WITH A THROTTLE POINT
DISPOSITIF DE DOSAGE DE LIQUIDE COMPRENANT UNE ZONE D'ETRANGLEMENT

(30) Priorität: 02.11.2000 DE 10054182; 07.12.2000 DE 10060939
(43) Veröffentlichungstag der Anmeldung: 26.11.2003
(73) Patentinhaber: SIEMENS AKTIENGESELLSCHAFT, 80333 München (DE)
(72) Erfinder: KAPPEL, Andreas, 85649 Brunnthal (DE); FISCHER, Bernhard, 84513 Töging a. Inn (DE); MOCK, Randolf, 85662 Hohenbrunn (DE); GOTTLIEB, Bernhard, 81739 München (DE); ULIVIERI, Enrico, 81669 München (DE)
(86) Internationale Anmeldenummer: PCT/DE2001/004089
(87) Internationale Veröffentlichungsnummer: WO 2002/036959

(56) Entgegenhaltungen:
- EP-A- 1 046 809

## Beschreibung

Die vorliegende Erfindung betrifft eine Fluiddosiervorrichtung für ein unter Druck stehendes Fluid mit einer in einem Gehäuse befindlichen Kammer, der durch eine Fluidzuleitung das druckbeaufschlagte Fluid zugeführt wird, und mit einer durch die Kammer geführten Ventilnadel, deren erster Endabschnitt außerhalb der Kammer mit einem Hub beaufschlagbar ist und deren zweiter Endabschnitt mit einem am Gehäuse vorgesehenen Ventilsitz ein mit der Kammer in Verbindung stehendes Ventil bildet.

Im Stand der Technik sind verschiedene Abdichtungs- oder Durchführungselemente für Fluiddosiervorrichtungen bekannt. Für den Anwendungsfall der Dosierung von unter Druck stehendem Kraftstoff mit einem Druck von bis zu beispielsweise 300 bar und einer Arbeitstemperatur von -40°C bis +150°C werden besondere Anforderungen an ein serientaugliches Produkt gestellt. Insbesondere müssen hohe Anforderungen hinsichtlich der Versprödung, des Verschleißes und der Zuverlässigkeit erfüllt werden. Dabei entspricht die Dauerstandfestigkeit von bisher verwendeten O-Ring-Dichtungen den obigen Anforderungen nicht. Anstelle von O-Ringen können auch Membrandichtungen wie z.B. Metallsicken o. Ä. verwendet werden. Beim Einsatz derartiger Membranen als Durchführungselement einer Ventilnadel durch eine druckbeaufschlagte Kammer können jedoch die Anforderungen bezüglich einer hohen axialen Nachgiebigkeit bei gleichzeitig ausreichender Druckfestigkeit nicht erfüllt werden.

Die Ventilnadel kann weiterhin ähnlich wie bei Dieselinjektoren auch durch eine Spielpassung der Nadel in einer zylindrischen Gehäusebohrung erfolgen. Nachteilig hierbei ist die unvermeidbare Leckage längs der Nadeldurchführung. Durch die größeren hydraulischen Verluste wird außerdem der Gesamtwirkungsgrad des Motors herabgesetzt.

Eine Fluidvorrichtung laut Oberbegriff von Anspruch 1 ist aus der EP1046809 A2 bekannt.

Aufgabe der vorliegenden Erfindung ist es, bei einer gattungsgemäßen Fluiddosiervorrichtung insbesondere eine dichte Durchführung der Ventilnadel bereitzustellen, die eine geforderte Dauerstandfestigkeit erreicht.

Erfindungsgemäß ist dies bei einer Fluiddosiervorrichtung nach dem Oberbegriff des Patentanspruches 1 dadurch erreicht, dass umfangsmäßig zwischen der Ventilnadel und der Kammerinnenwand zumindest eine Drosselstelle im Kammerabschnitt zwischen dem Durchführungselement und der Einmündung der Fluidzuleitung in die Kammer vorgesehen ist. Aus Messungen hat sich ergeben, dass für den Einsatz in Hochdruckeinspritzventilen, beispielsweise der Fahrzeugtechnik, als Durchführungselemente konzipierte Metallbälge problemlos statischen Druckbelastungen bis zu ca. 200 bar standhalten können. Durch eine Erhöhung der Wanddicke kann auch eine weit höhere Druckfestigkeit erreicht werden. Weitere Untersuchungen an bewegten Metallbalgabdichtungen zeigten zudem, dass ein hochdruckbelasteter Metallbalg beim Ausführen einer für die Einspritzventile typischen Axialbewegung von bis zu 50 µm mit einer Frequenz von 50 Hz keine Degradation erleidet. Durch den Einsatz eines Metallbalges ist also eine hermetische Abdichtung der Kraftstoffkammer bei ausreichender Druckfestigkeit erreicht.

Es wurde jedoch überraschenderweise festgestellt, dass die Metallbälge beim betriebsgemäßen Einsatz in einem Hochdruckeinspritzventil bei einer statischen Druckbelastung von 200 bar bereits nach ca. 10 min versagen. Dies hat seine Ursache darin, dass beim Öffnen und Schließen des Einspritzventils bzw. Injektors Druckwellen in der Kraftstoffkammer des Injektors ausgelöst werden, die in Abhängigkeit von der Öffnungs-und Schließzeit des Injektors mit einer Amplitude von bis zu ±50% des eingestellten Kraftstoffdruckes und einer Frequenz von ca. 500 Hz - 10 kHz, typischerweise im Bereich von ca. 500 - 800 Hz, um den eingestellten Grunddruck schwingen. Das Auftreten derartiger Druckoszillationen führt bei ausgelösten Druckwellen zum Versagen der Metallbalgabdichtung. Die erfindungsgemäß vorgesehenen Drosselstellen schützen den Metallbalg vor der zerstörenden Wirkung dieser Druckoszillationen.

Zusammenfassend ist erfindungsgemäß also eine ausreichende Dichtigkeit der Kraftstoffkammer durch den Metallbalg realisiert, wobei die Metallbalgabdichtung vor den im Betrieb auftretenden Druckwellen geschützt ist und dadurch eine kraftfahrzeugtechnisch typische Dauerstandfestigkeit von mindestens 10⁹ Lastzyklen (ca. 2000 Betriebsstunden) erreicht ist.

Vorteilhafterweise weist der Metallbalg eine Wandstärke von 25 bis 500 µm auf. Diese geringen Wandstärken haben sich bei hohen Drücken von beispielsweise 300 bar als völlig ausreichend erwiesen. Versuche haben ergeben, dass eine Ausbildung des Metallbalges in Form von - im Längsschnitt sichtbaren - aneinander gereihten Halbkreissegmenten besondere Vorteile erbringt. Diese Halbkreissegmente können jeweils durch dazwischenliegende gerade Teilstücke ergänzt werden.

Gemäß einer bevorzugten Ausführungsform ist vorgesehen, dass das elastische Durchführungselement an einer Montagehülse befestigt ist, insbesondere durch eine Schweißverbindung. Dies ist fertigungstechnisch besonders günstig, da sich insbesondere ein Metallbalg nur mit vergleichsweise großem Aufwand direkt an der Ventilnadel befestigen lässt. Mit der Montagehülse steht auch ein Element bereit, durch das sich auf einfache Weise eine genau dimensionierte Drosselstelle in der Kraftstoffkammer realisieren lässt.

Um eine geeignete Drosselstelle in der Kraftstoffkammer bereitstellen zu können, ist alternativ oder zusätzlich zu der passend dimensionierten Montagehülse eine obere Führungshülse derart ausgebildet, dass durch diese Ventilnadelführung eine enge und möglichst lange Spielpassung realisiert ist. Da die obere Ventilnadelführung ohnehin beim Kraftstoffinjektor vorgesehen ist, können zusätzliche Komponenten entfallen.

Wenn beide Drosselstellen - "Montagehülse" und "obere Ventilnadelführung" - gleichzeitig bei der Fluiddosiervorrichtung realisiert sind, können die jeweiligen Drosselspalte größer und/oder in axialer Richtung kürzer ausgeführt werden, ohne die Schutzwirkung der Drosselstellen für den Metallbalg negativ zu beeinflussen. Zudem können Fehlpassungen, die zu einem Klemmen der Ventilnadel führen könnten, vermieden werden. Dies gilt jedoch auch, wenn auf die durch die Montagehülsen gebildete Drosselstelle verzichtet wird, wobei die durch die obere Führungshülse gebildete Drosselstelle entsprechend auszulegen ist.

Um die Ausbreitung der Druckwellen in der Kraftstoffkammer in Richtung des Metallbalges verhindern bzw. stark beschränken zu können, ist im Bereich der Drosselstelle der freie Querschnitt zwischen der Ventilnadel und der Kammerinnenwand sprunghaft geändert. Dies führt an dem sich quer zur Ausbreitungsrichtung der Druckwellen erstreckenden Kammerinnenwandabschnitt zur gewünschten Reflexion der Druckwellen.

Die Spaltbreite der Drosselstelle wird in Abhängigkeit von der Lage der Drosselstelle in der Kraftstoffkammer und der Länge des Drosselspaltes unter Berücksichtigung der statischen und dynamischen Druckverhältnisse gewählt. Es haben sich einige µm als typischer Wert für die Spaltbreite der Drosselstelle in der Kraftstoffkammer eines Hochdruck Kraftstoffinjektors ergeben.

Nachfolgend sind anhand schematischer Darstellungen vier Ausführungsbeispiele der erfindungsgemäßen Fluiddosiervorrichtung beschrieben. Es zeigen:
- Fig. 1a: in einem Längsschnitt das erste Ausführungsbeispiel der Fluiddosiervorrichtung,
- Fig. 1b: zwei Querschnittdarstellungen entlang der Linien A-A und B-B in Fig. 1a,
- Fig. 2: in einem Längsschnitt das zweite Ausführungsbeispiel,
- Fig. 3a: in einem Längsschnitt das dritte Ausführungsbeispiel der Fluiddosiervorrichtung, sowie
- Fig. 3b: zwei Querschnittdarstellungen entlang der Linien A-A und B-B in Fig. 3a.

Bei einem in Fig. 1a, b schematisch gezeigten Einspritzventil 1 gemäß einem ersten Ausführungsbeispiel ist aus Vereinfachungsgründen die an sich allgemein bekannte Aktoreinheit nicht dargestellt. Das Kraftstoffeinspritzventil 1 weist ein Gehäuse 3 mit einer Zentralbohrung auf, in der ein Ventilkörper 5 montiert ist. In einer Ventilkörperbohrung 7 des Ventilkörpers ist eine Ventilnadel 9 axial verschiebbar geführt. Dazu sind in der Ventilkörperbohrung 7 an deren unteren und oberen Endabschnitt am Ventilkörper 5 eine untere bzw. vordere und eine obere bzw. hintere Führungshülse 11, 13 befestigt, die entsprechende Ventilnadelführungen bilden. Die dadurch realisierten Engstellen sind dabei so ausgelegt, dass sie einen Flüssigkeitsstrom beim Öffnen und Schließen des Ventils 1 nicht behindern bzw. drosseln. Dazu ist die Ventilnadel 9 sowohl in Höhe der unteren als auch der oberen Führungshülse 11, 13 bzw. der beiden Ventilnadelführungen mit einem umfangsmäßig hervorspringenden, verrundeten Vierkantquerschnitt gemäß Fig. 1a, b versehen (Schnitt A-A und Schnitt B-B). Dabei ist die Ventilnadel 9 mit den verrundeten Kantenbereichen 14 mit einem Spiel von weniger als 2 µm in die beiden Führungshülsen 11, 13 eingepasst. Der freie Spalt zwischen den vier Seitenflächen des Vierkantes der Ventilnadel 9 und der zylinderförmigen Innenwand der Führungshülsen 11, 13 ist dabei deutlich größer ausgebildet, um jegliche Drosselwirkung zu vermeiden.

Im Grundzustand verschließt ein am vorderen Endabschnitt der Ventilnadel 9 ausgebildeter Ventilteller 15 einen Ventilsitz 16 am Ventilkörper 5. Im Ventilkörper ist eine Ventilkörper-Kraftstoffzuleitung 17 vorgesehen, die in axialer Erstreckung gesehen zwischen der unteren und der oberen Führungshülse 11, 13 mit einer Einmündung 19 in die Ventilkörperbohrung 7 mündet. Entsprechend ist auch im Ventilgehäuse 3 eine Gehäuse-Kraftstoffzuleitung 21 vorgesehen. Am oberen Endabschnitt der Ventilnadel 9 ist an dieser eine Federplatte 23 befestigt. Auf diese drückt eine Düsenfeder 25, die sich gehäuseseitig abstützt und dadurch die Ventilnadel 9 in Schließrichtung vorspannt. Oberhalb der oberen Führungshülse 13 ist in der Zentralbohrung des Ventilgehäuses 3 eine äußere Montagehülse 27 befestigt. Die äußere Montagehülse 27 weist am unteren Ende einen Hülsenkragen 44 auf, der auf einer ringförmigen Auflagefläche 45 auf dem Gehäuse 3 aufliegt. Der Hülsenkragen weist eine Außenfläche 46 auf, die einer Innenwandung 47 des Gehäuses 3 angeordnet ist. Zwischen der Außenfläche 46 und der Innenwandung 47 ist ein Dichtelement 48 in Form eines Dichtringes eingelegt. Der Hülsenkragen 44 ist mit einer ringförmig umlaufenden Schweißnaht 49 dicht mit der Innenwandung 47 verschweißt. Diese bildet durch eine Öffnung in einem Hülsenboden 29 eine Nadeldurchführung, die wie nachfolgend beschrieben abgedichtet ist. In einem sich beschränkt in axialer Richtung erstreckenden Teilabschnitt der äußeren Montagehülse 27 bildet deren Innenwand eine nachfolgend ausführlicher beschriebene Engstelle mit der Außenwand einer inneren Montagehülse 31, die wiederum an der Ventilnadel 9 befestigt ist. An die äußere und innere Montagehülse 27, 31 angeschweißt ist ein zylindrischer Metallbalg 33, durch den die Ventilnadel 9 nach außen geführt ist. Der Metallbalg 33 dient dabei zur hermetischen Abdichtung der Kraftstoffkammer 35 gegenüber einem drucklosen, luftgefüllten Zwischenraum 36. Vorzugsweise ist der Metallbalg 33 im Bereich der Öffnung am Hülsenboden 29 und auf einer Fläche der inneren Montagehülse 31 befestigt, die dem Hülsenboden 29 zugewandt ist.

Die Verwendung des Metallbalges 33 in der Nadeldurchführung ermöglicht eine vollständige, dauerhafte und zuverlässige Abdichtung des Hochdruckbereiches in der Kammer 35 des Einspritzventils 1 gegenüber dem Zwischenraum 36 mit dem nicht dargestellten Antriebsbereich. Der Metallbalg 33 hält trotz geringer Wandstärke von beispielsweise 50 bis 500 µm aufgrund seiner hohen radialen Steifigkeit sehr hohen Drücken stand, ohne irreversibel verformt zu werden. Der Metallbalg 33 kann weiterhin so ausgelegt werden, dass eine hohe mechanische Nachgiebigkeit, d.h. eine kleine Federkonstante in Bewegungsrichtung der Ventilnadel bzw. axialer Richtung erreicht wird. Dadurch ist erreicht, dass die Auslenkung der Ventilnadel 9 nicht beeinträchtigt wird, und dass durch temperaturbedingte Längenänderungen der Nadeldurchführung in die Ventilnadel eingeleitete Kräfte so klein wie möglich gehalten werden. Weiterhin kann durch den Einsatz des Metallbalges 33 in der Nadeldurchführung mit hoher Zuverlässigkeit die Kraftstoffleckage verhindert werden.

Die metallbalgabgedichtete Nadeldurchführung in der äußeren Montagehülse 27 kann außerdem so gestaltet werden, dass die auf die Ventilnadel 9 wirkenden druckbedingten Kräfte sich gegenseitig kompensieren. Dadurch ist die Ventilnadel 9 insgesamt druckfrei gehalten. Hierzu wird der hydraulisch wirksame Durchmesser des Metallbalges so gewählt, dass er genau dem Durchmesser des Ventilsitzes 16 entspricht (nicht gezeigt). Hierdurch wird erreicht, dass sich die von dem unter Druck stehenden Kraftstoff auf die Ventilnadel 9 mit dem Ventilteller 15 ausgelöste Druckkraft und die vom Metallbalg 33 in die Ventilnadel eingeleitete druckbedingte Kraft gegenseitig kompensieren. Somit wirkt keine resultierende Druckkraftkomponente auf die Ventilnadel 9. Dies gewährleistet, dass das Einspritzventil 1 ein vom Kraftstoffdruck nahezu unabhängiges Schaltverhalten zeigt, da die Öffnungs- und Schließkräfte alleine vom Aktorelement, beispielsweise von in einer Rohrfeder vorgespannten Piezoaktoren, und der Kraft der vorgespannten Düsenfeder 25 bestimmt werden. Der Metallbalg 33 verfügt weiterhin aufgrund seines metallischen Werkstoffes über einen weiten Arbeitstemperaturbereich mit gleich bleibender Funktionsfähigkeit. Thermische Längenänderungen des Metallbalges 33 selbst führen aufgrund der kleinen axialen Federkonstante des Metallbalges nur zu vernachlässigbar geringen Kraftänderungen an der Ventilnadel 9 in axialer Richtung. Der Metallbalg kann darüber hinaus aufgrund seiner mechanischen Federwirkung in axialer Richtung auch die Düsenfeder 25 teilweise oder vollständig ersetzen.

Die äußere Montagehülse 27 ist gemäß Fig. 1a nun so gestaltet, dass sie zusammen mit der inneren Montagehülse 31 eine enge und möglichst lange Spielpassung bildet. Dabei beträgt das Spiel nur wenige µm. Durch die Drosselwirkung dieser langen zylindrischen Passung werden schnelle Druckänderungen in der Kraftstoffkammer 35 vom Metallbalg 33 ferngehalten, während statische Drücke ungehindert auf die Balgwand wirken können. Zudem werden die Druckwellen im Bereich des Querschnittssprunges der ersten Drosselstelle 37 an dem sich quer zur Axialrichtung erstreckenden Kammerwandabschnitt bzw. der Hülsenstirnfläche reflektiert, so dass sich überhaupt nur eine Druckwelle mit stark reduzierter Druckamplitude in den durch die erste Drosselstelle 37 gebildeten ringförmigen Spalt hinein fortsetzt.

Bei einem Kraftstoffeinspritzventil 1 gemäß dem zweiten Ausführungsbeispiel ist in Fig. 2 im Unterschied zum Ventil 1 gemäß dem ersten Ausführungsbeispiel lediglich eine Abwandlung im Bereich der ersten Drosselstelle 37 dahingehend vorgenommen, dass der freie Innendurchmesser des Hülsenkragens 44 der äußeren Montagehülse 27 bei gleichen Drosselspaltmaßen zugunsten des Außendurchmessers der inneren Montagehülse 31 verkleinert ist. Wie im Ventil gemäß dem ersten Ausführungsbeispiel ist der Drosselspalt zwischen innerer und äußerer Montagehülse 27, 31 so klein und lang gewählt, dass ein ausreichender Drosseleffekt realisiert ist. Die beim Öffnen und Schließen des Ventils 1 in der Kraftstoffkammer 35 ausgelösten Druckwellen können infolge des geringen Abstandes zwischen der inneren und der äußeren Montagehülse 27, 31 nicht bzw. nur geringfügig auf den Metallbalg 33 einwirken.

Ein Kraftstoffeinspritzventil 1 gemäß dem dritten in Fig. 3a, b gezeigten Ausführungsbeispiel weist anstelle der ersten Drosselstelle gemäß den ersten beiden Ausführungsbeispielen alternativ eine zweite Drosselstelle 39 im Bereich der oberen Ventilnadelführung bzw. der oberen Führungshülse 13 auf. Da die Kraftstoffzuleitung 17 unterhalb der oberen Ventilnadelführung 13 in den Raum zwischen der Ventilnadel 9 und dem Ventilkörper 5 bzw. die Kraftstoffkammer 35 mündet, muss der in diese einzuspritzende Kraftstoff die obere Ventilnadelführung 13 nicht passieren. Deshalb kann die obere Ventilnadelführung selbst als enge, lange zylindrische Spielpassung der Ventilnadel 9 in der oberen Führungshülse 13 ausgebildet werden, wie im Schnitt B-B in Fig. 3b dargestellt ist. Dabei ist die Ventilnadel 9 im Unterschied zur unteren Ventilnadelführung (Schnitt A-A) nicht als Vierkant ausgebildet, sondern zylinderförmig (Schnitt B-B). An dieser zweiten Drosselstelle 39 werden die bei Öffnungs- und Schließvorgängen ausgelösten Druckwellen reflektiert und ein dynamischer Volumenaustausch in Richtung auf den Metallbalg 33 wird stark gedrosselt. Durch die Integration der Drosselstelle 39 in die Ventilnadelführung können auch Mehrfachpassungen vermieden werden. Die Drosselwirkung der oberen Ventilnadelführung 13 trennt die Kraftstoffkammer 35 in zwei Teilvolumina, nämlich einem ersten und einem zweiten Kammerteilvolumen 41, 43. Obwohl im unteren ersten Teilvolumen 41 der Kraftstoffkammer 35 durch das Öffnen und Schließen der Einspritzdüse dynamische Druckänderungen mit großer Amplitude erzeugt werden, können diese durch die dynamische Dichtwirkung der zweiten Drosselstelle 39 stark abgeschwächt in das obere zweite Teilvolumen 43 der Kraftstoffkammer 35 wirken, in welchem sich die Metallbalg-Nadeldurchführung befindet. Damit ist der Metallbalg 33 gegenüber dynamischen Druckänderungen geschützt.

Gemäß dem vierten Ausführungsbeispiel eines Kraftstoffeinspritzventils (nicht gezeigt) sind die in den Figuren 1 bzw. 2 und 3 gezeigten Drosselstellen 37, 39 gemeinsam in einem Ventil realisiert. Die erste Drosselstelle 37 ist durch die innere und die äußere Montagehülse 27, 31 gebildet und die zweite Drosselstelle 39 ist durch die obere Führungshülse 13 bzw. die obere Ventilnadelführung gebildet.

In den beschriebenen Ausführungsbeispielen wurde als elastisches Durchführungselement ein Faltenbalg in Form eines Metallbalges beschrieben. Die Erfindung ist jedoch nicht auf diese Art von elastischem Durchführungselement beschränkt, sondern kann auch bei anderen Arten von elastischen Durchführungselementen wie z.B. einer Membran oder einer elastischen Kunststoff- oder Gummihülse eingesetzt werden. Die Membran ist vorzugsweise aus Metall hergestellt. Die Membran und die Hülse sind entsprechend dem beschriebenen Metallbalg mit der inneren und äußeren Montagehülse 27, 31 verklebt oder verschweißt.

Allgemein kann durch die Wahl des Durchmessers der Spielpassung der Ventilnadel 9 im Vergleich zum hydraulisch wirksamen Durchmesser des Metallbalgs 33 der Druck im zweiten Kammerteilvolumen 43 eingestellt werden. Durch Einstellung des Durchmessers der Spielpassung größer (bzw. kleiner) als dem hydraulisch wirksamen Durchmesser des Metallbalgs 33 wird erreicht, dass der Druck im zweiten Kammerteilvolumen 43 beim Öffnen des Einspritzventils absinkt (bzw. ansteigt). Besonders vorteilhaft ist es, wenn der Durchmesser der Spielpassung dem hydraulisch wirksamen Durchmesser des Metallbalgs 33 entspricht, weil so der Druck im zweiten Kammerteilvolumen 43 beim Öffnen des Einspritzventils im wesentlichen konstant bleibt; der Metallbalg 33 ist dann in allen Betriebszuständen nur einer Konstantdruckbelastung ausgesetzt.

## Patentansprüche

1. Fluiddosiervorrichtung für ein unter Druck stehendes Fluid mit einer in einem Gehäuse (3) befindlichen Kammer (35), der durch eine Fluidzuleitung (17, 21) das druckbeaufschlagte Fluid zugeführt wird, und mit einer durch die Kammer (35) geführten Ventilnadel (9), deren erster Endabschnitt außerhalb der Kammer mit einem Hub beaufschlagbar ist und deren zweiter Endabschnitt mit einem am Gehäuse (3) vorgesehenen Ventilsitz (16) ein mit der Kammer (35) in Verbindung stehendes Ventil bildet, wobei ein elastisches Durchführungselement (33) für den ersten Endabschnitt der Ventilnadel (9) von der Kammer (35) nach außen vorgesehen ist, das die Kammer in diesem Bereich dicht verschließt,
**dadurch gekennzeichnet, dass**
umfangsmäßig zwischen der Ventilnadel (9) und der Kammerinnenwand zumindest eine Drosselstelle (37, 39) im Kammerabschnitt zwischen dem Durchführungselement (33) und der Einmündung (19) der Fluidzuleitung (17) in die Kammer (35) vorgesehen ist, wobei ein die Drosselstelle (37, 39) darstellender Spalt wenige µm breit ist.

2. Fluiddosiervorrichtung nach Anspruch 1,
**dadurch gekennzeichnet,**
**dass** als Durchführungselement ein Faltenbalg, insbesondere ein Metallbalg (33) vorgesehen ist.

3. Fluiddosiervorrichtung nach Anspruch 2,
**dadurch gekennzeichnet,**
**dass** der Metallbalg (33) eine Wandstärke von 25 bis 500 µm aufweist.

4. Fluiddosiervorrichtung nach Anspruch 1 bis 3,
**dadurch gekennzeichnet,**
**dass** das Durchführungselement (33) an einer Montagehülse (31) befestigt ist, insbesondere durch eine Schweißverbindung.

5. Fluiddosiervorrichtung nach Anspruch 4,
**dadurch gekennzeichnet,**
**dass** durch die Montagehülse (31) die Drosselstelle (37) in der Kammer (35) gebildet ist.

6. Fluiddosiervorrichtung nach einem der vorhergehenden Ansprüche,
**dadurch gekennzeichnet,**
**dass** eine obere Ventilnadelführung (13) vorgesehen ist, und dass durch die obere Ventilnadelführung die Drosselstelle (39) in der Kammer (35) gebildet ist.

7. Fluiddosiervorrichtung nach einem der vorhergehenden Ansprüche,
**dadurch gekennzeichnet,**
**dass** im Bereich der Drosselstelle (37, 39) der freie Querschnitt zwischen der Ventilnadel (9) und der Kammerinnenwand sprunghaft geändert ist.

8. Fluiddosiervorrichtung nach einem der vorhergehenden Ansprüche,
**dadurch gekennzeichnet,**
**dass** als Fluid Kraftstoff verwendet wird, und
**dass** der Kraftstoffdruck im Bereich zwischen 1 bis 500 bar liegt.

9. Fluiddosiervorrichtung nach einem der vorhergehenden Ansprüche,
**dadurch gekennzeichnet,**
**dass** der Durchmesser einer Spielpassung der Ventilnadel (9) einem hydraulisch wirksamen Durchmesser des Metallbalgs (33) entspricht.

## Claims

1. Fluid dosing device for a pressurised fluid with a chamber (35) located in a housing (3), to which the pressurised liquid is guided through a liquid supply line (17, 21), and with a valve needle (9) guided through the chamber (35), the first end section of which it is possible to lift outside the chamber and the second end section thereof forming, in conjunction with a valve seat (16) disposed on the housing (3), a valve which is connected to the chamber (35), with a flexible leadthrough element (33) being provided for the first end section of the valve needle (9) when seen from the chamber (35) in an outward direction, which seals the chamber in said region in a tight manner,
**characterised in that**
at least one throttle point (37, 39) is provided circumferentially between the valve needle (9) and the inner wall of the chamber in the section of the chamber between the leadthrough element (33) and the mouth (19) of the liquid supply line (17) into the chamber (35), a gap representing the throttle point (37, 39) being a few µm wide.

2. Fluid dosing device according to Claim 1,
**characterised in that** bellows, in particular metal bellows (33), are provided as the leadthrough element.

3. Fluid dosing device according to Claim 2,
**characterised in that** the metal bellows (33) have a wall strength of 25 to 500 µm.

4. Fluid dosing device according to Claim 1 to 3,
**characterised in that** the leadthrough element (33) is attached to an assembly sleeve (31), in particular by means of a welded connection.

5. Fluid dosing device according to Claim 4,
**characterised in that** the throttle point (37) is created in the chamber (35) by the assembly sleeve (31).

6. Fluid dosing device according to one of the preceding claims,
**characterised in that** an upper valve needle guide (13) is provided and that the throttle point (39) is created in the chamber (35) by the upper valve needle guide.

7. Fluid dosing device according to one of the preceding claims,
**characterised in that** the free cross-section between the valve needle (9) and the inner wall of the chamber is changed abruptly in the region of the throttle point (37, 39).

8. Fluid dosing device according to one of the preceding claims,
**characterised in that** fuel is used as the liquid and the fuel pressure is in the range of between 1 and 500 bar.

9. Fluid dosing device according to one of the preceding claims,
**characterised in that**
the diameter of a clearance fit of the valve needle (9) corresponds to a hydraulically effective diameter of the metal bellows (33).

## Revendications

1. Doseur de fluide pour un fluide sous pression, ledit doseur comportant une chambre (35) située dans un boîtier (3) et alimentée en fluide sous pression par un conduit d'amenée de fluide (17, 21), et une aiguille de soupape (9) passant à travers ladite chambre (35) et dont la première extrémité peut être soumise, à l'extérieur de la chambre, à une course, et dont la deuxième extrémité forme, avec un siège de soupape (16) prévu dans le boîtier (3), une soupape reliée à la chambre (35), un élément de passage élastique (33) étant prévu pour permettre le passage de la première extrémité de l'aiguille de soupape (9) depuis la chambre (35) vers l'extérieur, lequel ferme de manière étanche la chambre au niveau de cette zone,
**caractérisé en ce qu'**
il est prévu sur la circonférence, entre l'aiguille de soupape (9) et la paroi intérieure de la chambre, au moins un point d'étranglement (37, 39) dans la partie de la chambre située entre l'élément de passage (33) et l'embouchure (19) du conduit d'amenée de fluide (17) donnant dans la chambre (35), une fente constituant le point d'étranglement (37, 39) ayant une largeur ne dépassant pas quelques µm.

2. Doseur de fluide selon la revendication 1,
**caractérisé en ce que**
l'élément de passage prévu est un soufflet, notamment un soufflet métallique (33).

3. Doseur de fluide selon la revendication 2,
**caractérisé en ce que**
le soufflet métallique (33) présente une épaisseur de paroi comprise entre 25 et 500 µm.

4. Doseur de fluide selon les revendications 1 à 3,
**caractérisé en ce que**
l'élément de passage (33) est fixé à une douille de montage (31), notamment par une soudure.

5. Doseur de fluide selon la revendication 4,
**caractérisé en ce que**
le point d'étranglement (37) dans la chambre (35) est formé par la douille de montage (31).

6. Doseur de fluide selon l'une des revendications précédentes,
**caractérisé en ce qu'**
il est prévu un guide supérieur d'aiguille de soupape (13) et **en ce que** le point d'étranglement (39) dans la chambre (35) est formé par le guide supérieur d'aiguille de soupape.

7. Doseur de fluide selon l'une des revendications précédentes,
**caractérisé en ce que**,
dans la zone du point d'étranglement (37, 39), la section libre entre l'aiguille de soupape (9) et la paroi intérieure de la chambre est modifiée de manière brusque.

8. Doseur de fluide selon l'une des revendications précédentes,
**caractérisé en ce que**
le fluide utilisé est du carburant, et **en ce que** la pression du carburant est comprise entre 1 et 500 bars.

9. Doseur de fluide selon l'une des revendications précédentes,
**caractérisé en ce que**
le diamètre d'un ajustement avec jeu de l'aiguille de soupape (9) correspond au diamètre efficace, sur le plan hydraulique, du soufflet métallique (33).
